# EUROPÄISCHE PATENTSCHRIFT

(11) **EP 2 310 749 B1**
(45) Veröffentlichungstag und Bekanntmachung des Hinweises auf die Patenterteilung: **07.10.2015**
(21) Anmeldenummer: 09765438.8
(22) Anmeldetag: 05.06.2009
(51) Int. Cl.: F24C 7/08

(54) **VERFAHREN ZUM ANZEIGEN EINER GARGUT- ODER GARPROGRAMMAUSWAHL UND GARGERÄT HIERFÜR**
METHOD FOR DISPLAYING A COOKING PRODUCT OR COOKING PROGRAM SELECTION, AND COOKING APPLIANCE THEREFOR
PROCÉDÉ PERMETTANT D'AFFICHER UNE SÉLECTION DE PRODUIT À CUIRE OU DE PROGRAMME DE CUISSON ET APPAREIL DE CUISSON CORRESPONDANT

(30) Priorität: 18.06.2008 DE 102008029060
(43) Veröffentlichungstag der Anmeldung: 20.04.2011
(73) Patentinhaber: Rational AG, 86899 Landsberg/Lech (DE)
(72) Erfinder: KLING, Judith, 86899 Landsberg a. Lech (DE); JÜRGENS, Andrea, 82194 Gröbenzell (DE); WIEDEMANN, Peter, 86836 Klosterlechfeld (DE); GREINER, Michael, 86899 Landsberg (DE); SEEMÜLLER, Simon, 86825 Bad Wörishofen (DE)
(74) Vertreter: Weber-Bruls, Dorothée
(86) Internationale Anmeldenummer: PCT/DE2009/000800
(87) Internationale Veröffentlichungsnummer: WO 2009/152802

(56) Entgegenhaltungen:
- EP-A1- 1 384 951
- EP-A1- 1 798 479
- DE-A1- 10 114 617
- DE-B3-102004 046 521
- DE-U1- 20 203 117
- DE-U1-202006 009 284
- US-A1- 2003 047 553
- US-A1- 2007 199 931

## Beschreibung

Die vorliegende Erfindung betrifft ein Verfahren zum Anzeigen einer Gargut- oder Garprogrammauswahl während zumindest eines Teils eines in einem Garraum eines Gargeräts ablaufenden Garprozesses nach dem Oberbegriff von Anspruch 1 und ein Gargerät hierfür.

Ein gattungsgemäßes Verfahren ist beispielsweise aus der EP 1 798 479 A1 bekannt. Bei dem bekannten Verfahren findet nach Auswahl eines ersten Garguts mit zugeordnetem Garprogramm oder Auswahl zumindest eines ersten Garparameters mit zugeordneten auszuwählenden Gargütern automatisch eine Anzeige von weiteren zum Garprogramm des ersten ausgewählten Garguts passenden weiteren Gargütern bzw. weiteren Garprogrammen in Abhängigkeit von Garparametern, insbesondere einer Gartemperatur und/oder einer Garfeuchtigkeit und/oder einer Luftdrehzahl, statt. Nach Auswahl eines zweiten Garguts mit zugeordnetem Garprogramm oder Auswahl zumindest eines zweiten Garparameters mit zugeordneten auszuwählenden Gargütern aus der Menge an angezeigten Auswahlmöglichkeiten erscheint erneut die zuvor erläuterte Anzeige. Es findet also keine Anpassung besagter Anzeige an das zweite Gargut und/oder den zumindest einen zweiten Garparameter statt.

Insbesondere bei einer rollierenden Beschickung eines Garraums eines Gargeräts, die in Großküchen häufig zum Einsatz kommt, ist es vorteilhaft, zu jedem Zeitpunkt eines Garprozesses ein ideales Garraumklima für alle sich zu diesem Zeitpunkt im Garraum befindenden Gargüter einstellen zu können, um eine flexible Handhabung des Gargeräts gewährleisten zu können. In der DE 10 2006 008 096 A1 ist ein Verfahren zum Führen von Garprogrammen in einem Garraum eines Gargeräts für zu unterschiedlichen Zeitpunkten in unterschiedlichen Behandlungsebenen im Garraum eingebrachte unterschiedliche Gargüter bekannt, bei dem auch bei einer Mischbeschickung des Garraums ohne manuelle Korrekturen erwünschte Garergebnisse dadurch erzielt werden, dass das Klima an die jeweilige Beschickung bzw. Beladung angepasst wird, also ein Mischklima eingestellt wird.

Ein weiteres Verfahren zur rollierenden Beschickung eines Gargerätes ist aus der DE 20 2006 009 284 U1 bekannt. Genauer gesagt wird dort ein voll automatischer Garprozess für verschiedene Gargüter in verschiedenen Regenerierungsebenen beschrieben, wobei beispielsweise gleichartige Speisen zu unterschiedlichen Zeiten in die Regenerierungsebenen eingebracht werden und eine Soll-Gargutzustandsgröße, beispielsweise eine gewünschte Kerntemperatur, für die jeweilige Regenerierungsebene eingegeben wird, so dass das Gerät den Garprozess in der jeweiligen Regenerierungsebene mittels der über einen Messwertaufnehmer aufgenommen Messwerte überwacht und ein Alarm ausgibt, sobald das gewünschte Garergebnis in der jeweiligen Regenerierungsebene erreicht wird.

Die EP 1 384 951 A1 betrifft ein Steuersystem eines Gargerätes, bei dem eine erste Größe zur Gargutart oder zum Garrezept oder zum Garbetrieb, eine zweite Größe zum internen Gargrad sowie eine dritte Größe zum externen Gargrad nach Eingabe beim Führen eines Garprozesses berücksichtigt werden. Dabei werden die erste, zweite und dritte Größe auf einer Anzeigeeinrichtung angezeigt, und zwar für die zweite und dritte Größe in Form des vorgegebenen Soll-Wertes und bei der zweiten Größe selbst noch in Form des aktuellen IstWertes.

Ein System zur zeitlichen Koordinierung von Gargut mit einer Anzahl von Zeitmodulen, die Garguthalteeinrichtungen in einem Restaurant zugeordnet sind, ist in der US 2007/0199931 A1 beschrieben. Die Zeitmodule sind in einem Netzwerk zur Kommunikation von Informationen über das Gargut, das in den Garguthalteeinrichtungen angeordnet ist, verbunden. Jedes Zeitmodul enthält eine Vielzahl von Zeitgebern, wobei jeder Zeitgeber mit einem Garguthaltebereich einer Garguthalteeinrichtung verbunden ist und die Haltezeit des Garguts in jedem Garguthaltebereich aufnimmt, um die Haltezeit zu einem anderen Zeitgeber zu übermitteln, wenn das Gargut in einen Haltebereich übertragen wird, der dem anderen Zeitgeber zugeordnet ist.

Die DE 10 2004 046 521 B3 offenbart ein weiteres Verfahren zum Einstellen oder Auswählen eines Arbeitsprogramms eines Gargeräts, bei dem einem Benutzer eine Vielzahl von Einstellungs- oder Auswahlmöglichkeiten geboten wird, aus der er die ihn intuitiv ansprechende auswählen kann. So kann jeder Benutzer zum Einstellen oder Auswählen eines Arbeitsprogramms voreingestellte Parameter auf die ihm persönlich am nächsten liegende Art verändern, sei es unter Einsatz einer Piktogramm-Taste, einer Codewort-Taste oder einer Zahlenangabe - Taste.

Aus der US 2003/0047553 A1 ist ein Ofen bekannt, der mehrere gegeneinander isolierte Ofenbereiche, die unabhängig voneinander ansteuerbar sind, in Wirkverbindung mit einer Steuereinrichtung aufweist.

Die DE 202 03 117 U1 offenbart eine Vorrichtung zur Wärmebehandlung von Lebensmitteln mit mindestens einem Ofenmodul zur Wärmebehandlung eines darin aufgenommenen Lebensmittels mit mindestens einem programmierbaren Bedienteil, das mit dem Ofenmodul zu dessen Steuerung gekoppelt ist, und mit einem Bus zur Koppelung des mindestens einen Ofenmoduls mit dem mindestens einem Bedienelement, wobei jedes Bedienelement und jedes Ofenmodul über mindestens eine Schnittstelle mit dem Bus gekoppelt sind.

Auch die DE 10114617A1 offenbart eine Vorrichtung zum Garen von Nahrungsmitteln mit einer Steuereinrichtung zur Steuerung eines Garvorgangs, wobei die Steuereinrichtung mit einem im Garraum vorgesehenen Kemtemperaturfühler zur Feststellung der Ist-Kerntemperatur von Nahrungsmitteln mit einer Eingabeeinrichtung zur Eingabe der gewünschten Soll-Kerntemperatur und/oder der Gartemperatur und mit einer Anzeigeeinrichtung zur Anzeige der Ist-Kerntemperatur und/oder der Gartemperatur gekoppelt ist. Ferner ist wenigstens ein weiterer Kerntemperaturfühler zur Feststellung der Ist-Kerntemperatur von Nahrungsmitteln vorgesehen.

Aufgabe der vorliegenden Erfindung ist es, das gattungsgemäße Verfahren derart weiterzuentwickeln, dass die Nachteile des Stands der Technik überwunden werden. Insbesondere soll das Verfahren eine große Flexibilität beim Einsatz des Gargeräts ermöglichen, ohne eine komplizierte Bedienung zu fordern und ohne Einbußen in der Garqualität.

Diese Aufgabe wird erfindungsgemäß durch das Kennzeichen von Anspruch 1 gelöst. Also wird zumindest eine für die Atmosphäre im Garraum während des Garprozesses charakteristische Größe bestimmt unter Berücksichtigung jeder Änderung zumindest eines ersten, für die Beladung des Garraums mit Gargut während des Garprozesses charakteristischen Parameters im Falle einer Gargutauswahlanzeige oder jeder Änderung zumindest eines zweiten, für zumindest zeitweise während des Garprozesses im Garraum parallel laufende Garprogramme im Falle einer Garprogrammauswahlanzeige charakteristischen Parameters, und die Anzeige der Gargut- bzw. Garprogrammauswahl angepasst wird an jede Änderung besagter Größe.

Dabei kann vorgesehen sein, dass besagte Größe während des Garprozesses zu einer Vielzahl von Zeitpunkten erfasst wird, insbesondere zur Ermittlung des zeitlichen Verlaufs besagter Größe, und/oder besagte Größe bestimmt wird über das Klima im Garraum, das insbesondere von der Temperatur, der Feuchte, der Strömungsgeschwindigkeit und/oder der Zirkulation der Garraumatmosphäre abhängt, und/oder über Mikrowellen im Garraum, die insbesondere von der Frequenz, der Taktung und/oder Leistung einer Mikrowellenbestrahlung abhängen, und oder besagte Größe zudem von der Bemaßung des Garraums, der Geometrie des Garraums, der Anzahl an Behandlungsebenen im Garraum, dem Aufstellungsort des Gargeräts, dem Öffnungsgrad einer Tür oder eines Deckels des Garraums, der Öffnungsfrequenz der Tür oder des Deckels und/oder der Öffnungsdauer der Tür oder des Deckels bestimmt wird.

Bevorzugt ist erfindungsgemäß bei einer Gargutauswahlanzeige, dass der erste Parameter die Menge an Gargut im Garraum, das Kaliber des Garguts im Garraum, die Art des Garguts im Garraum, der Platzierung des Garguts im Garraum und/oder den Ausgangszustand des Garguts im Garraum umfasst, und/oder durch eine Gardauer bestimmt wird, und/oder der erste Parameter über zumindest eine Benutzereingabe und/oder zumindest eine erste Sensiereinrichtung, insbesondere zur Erfassung zumindest einer Temperatur im Gargut über die Zeit, vorzugsweise den zeitlichen Verlauf einer Vielzahl von Temperaturen im Gargut, bestimmt wird.

Zum Anzeigen der Gargutauswahl kann eine Übersicht über auswählbare Gargüter oder eine Liste an auswählbaren Gargütern, vorzugsweise samt Vorschlag für ein Zubehör und/oder einen Bereich im Garraum zum Platzieren des Garguts, dargeboten werden, insbesondere in Form von alphanumerischen Zeichen, Symbolen, Bildern, Fotos und/oder Piktogrammen.

Dabei kann wiederum vorgesehen sein, dass die Übersicht oder Liste Angaben zur Art, zum Kaliber, zur Menge und/oder zum Ausgangszustand des Garguts umfasst. Auch wird für eine Garprograrnmauswahl bevorzugt vorgeschlagen, dass der zweite Parameter eine Einstellung einer Heizeinrichtung des Gargeräts, einer Feuchtigkeitszufuhreinrichtung des Gargeräts, einer Feuchtigkeitsabfuhreinrichtung des Gargeräts, einer Garraumzirkulationseinrichtung des Gargeräts, einer Fluidzufuhreinrichtung des Gargeräts, einer Fluidabfuhreinrichtung des Gargeräts, einer Absperrvorrichtung des Gargeräts, einer Speichereinrichtung des Gargeräts und/oder einer Kühleinrichtung des Gargeräts, ein Zubehör im Garraum des Gargeräts und/oder eine Zeit charakterisiert, und/oder der zweite Parameter über zumindest eine Benutzereingabe und/oder zumindest eine zweite Sensiereinrichtung, die vorzugsweise die erste Sensiereinrichtung umfasst, bestimmt wird.

Zudem kann vorgesehen sein, dass zum Anzeigen der Garprogrammauswahl eine Übersicht über auswählbare Garprogramme oder eine Liste an auswählbaren Garprogrammen dargeboten wird, die vorzugsweise Angaben zum Garegrad, zum Energieverbrauch und/oder zur Garzeit umfasst.

Ferner kann vorgesehen sein, dass die Anzeige der Gargut- bzw. Garprogrammauswahl von zumindest einer Toleranz bei der Qualität des Garergebnisses, dem Energieverbrauch, der Zeit und/oder besagter Größe des Klimas abhängt, wobei vorzugsweise die Toleranz ausgewählt, eingegeben und/oder verändert werden kann.

Die Erfindung schlägt auch vor, dass zumindest eines der während des Garprozesses zumindest zeitweise parallel im Garraum ablaufenden Garprogramme eine Vielzahl von Programmschritten umfasst, und bei zumindest einem Programmschrittwechsel, vorzugsweise bei jedem Programmschrittwechsel, die Anzeige der Gargut- bzw. Garprogrammauswahl angepasst wird.

Mit der Erfindung wird auch ein Gargerät mit einem Garraum, einer Heizeinrichtung, insbesondere umfassend eine elektrische Heizung, eine gasbetriebene Heizung, eine Mikrowellenquelle und/oder einen Wärmetauscher, einer Anzeigeeinrichtung, einer Bedieneinrichtung, einer Sensiereinrichtung und einer Steuer- oder Regeleinrichtung, die zum Durchführen eines Verfahrens nach einem der vorangehenden Ansprüche ausgelegt ist, vorgeschlagen.

Dabei kann bzw. können eine Tür oder ein Deckel zum Verschließen des Garraums, eine Feuchtigkeitszufuhreinrichtung, insbesondere umfassend einen Dampferzeuger und/oder Wasserzerstäuber, eine Feuchtigkeitsabfuhreinrichtung, insbesondere umfassend ein erstes Gebläse, eine erste Pumpe, einen Kondensator und/oder eine erste Absperreinrichtung, eine Garraumzirkulationseinrichtung, insbesondere umfassend ein zweites Gebläse und/oder eine zweite Pumpe, eine Fluidzufuhreinrichtung, eine Fluidabfuhreinrichtung, insbesondere umfassend zumindest eine zweite Absperrvorrichtung, eine Speichereinrichtung, insbesondere einen Datenspeicher, einen Wärmespeicher und/oder einen Energiespeicher, eine Kühleinrichtung und/oder eine Reinigungseinrichtung vorgesehen sein. Mit der Erfindung wird zudem vorgeschlagen, dass die Anzeigeeinrichtung und die Bedieneinrichtung zumindest teilweise in Einem ausgeformt sind, vorzugsweise in Form eines Touchscreens, und/oder auf der Anzeigeeinrichtung die Gargut- oder Garprogrammauswahl anzeigbar ist, und/oder über die Bedieneinrichtung eine Auswahl eines Garguts oder eines Garprogramms durchführbar und/oder änderbar ist.

Schließlich wird erfindungsgemäß auch vorgeschlagen, dass die Sensiereinrichtung zumindest einen ersten Sensor zur Erfassung besagter Größe des Klimas, und/oder zunächst einen zweiten Sensor zur Erfassung des ersten und/oder zweiten Parameters, vorzugsweise in Form zumindest eines in ein Gargut einführbaren Temperatursensor, insbesondere mit einer Vielzahl von Temperaturmesspunkten, umfasst.

Erfindungsgemäß wird demnach einer Bedienperson eines Gargeräts ein Vorschlag für auswählbare Gargüter oder Garprogramme anzeigt, wobei der Vorschlag von im Garraum bereits angeordneten Gargütern oder im Garraum ablaufenden Garprogrammen und der Atmosphäre im Garraum, insbesondere einem im Garraum herrschenden (Misch-) Klima, abhängt. Ermöglicht das Gargerät auch eine Mikrowellenbeaufschlagung von Gargut, kann die Atmosphäre im Garraum auch durch in den Garraum abgestrahlte Mikrowellen bestimmt werden. Das Klima und/oder die Mikrowellen bestimmen zumindest eine charakteristische Größe, die ihrerseits erfindungsgemäß zu bestimmen ist. Der Erfindung liegt auf jeden Fall die überraschende Erkenntnis zugrunde, dass bei der, insbesondere rollierenden, Beladung eines Garraums mit einer Vielzahl von Gargütern, die selbst unterschiedliche Garprogramme fordern können, sich nicht nur insbesondere das Klima (charakteristische Größe) im Garraum zu einem Mischklima wandeln muss, um allen Gargütern bzw. Garprogrammen Rechnung zu tragen, wie bereits bspw. in der DE 10 2006 008 096 Al beschrieben, sondern zudem, um in Abhängigkeit von diesem Mischklima (charakteristische Größe) weitere Gargüter in den Garraum im Wesentlichen ohne wahrnehmbare Garqualitätseinbußen einbringen zu können einer Bedienperson zu jedem Zeitpunkt eines Garprozesses die noch in den Garraum ladbaren Gargüter angezeigt werden. Diese Anzeige kann ferner Informationen zu der Art des Garguts, wie Fleisch, Fisch, Geflügel, Beilagen, Backwaren oder dergleichen, der Menge an Gargut, wie in Form der Anzahl von Gargutstücken, dem Kaliber des Garguts, insbesondere bestimmt durch das Gewicht und/oder die Abmessung jedes Gargutstücks, dem Ausgangszustand des Garguts, insbesondere ob es frisch oder gefroren in den Garraum eingebracht wird, der Platzierung des Garguts, insbesondere in welche Behandlungsebene, und/oder dem Zubehör, wie beispielsweise in Form eines Gargutträgers, der einen Spieß beim Garen von Geflügel oder ein Blech zum Garen von Fleisch umfassen kann, enthalten, insbesondere in Form einer übersichtlichen Aufstellung, wie einer Liste.

Die Liste an in einen Garraum, in dem bereits ein Garprozess, sei es mit einem Garprogramm und mehreren Garprogrammen, läuft, noch ladbaren Gargütern kann dadurch ermittelt werden, dass nur die Gargüter noch ladbar sind, die ein im Wesentlichen gleiches Klima im Gar-räum benötigen, wie die sich bereits im Garraum befindenden Gargüter, wobei es sich bei dem Klima im Garraum um ein Mischklima handelt, wenn sich z.B. unterschiedliche Gargüter im Garraum befinden. Um die Anzahl der zumindest zeitweise parallel durchführbaren Garprogramme zu erhöhen, ist es des Weiteren wichtig, Grenzen für (Misch-) Klimagrößen vorzugeben, die noch für ein "gleiches" Klima akzeptabel sind, also zu erwünschten Garergebnissen fuhren. Beispielsweise ist es bevorzugt, Hühnchenflügel bei ca. 185[deg.] und Hackbraten bei ca. 182[deg.] zu garen, so dass ein gleichzeitiges Garen von Hühnchenflügeln und Hackbraten nur dann möglich ist, wenn eine Toleranz der Temperatur von ca. 3[deg.] möglich ist. Da jedoch eine Abweichung von +/- 5[deg.] C zu vergleichbaren Garergebnissen bei Hühnchenflügeln und Hackbraten führt, können diese Gargüter zumindest zeitweise zeitgleich in einem Garraum gegart werden, was die Flexibilität bei der Zubereitung von Speisen und die Dauer der Zubereitung von Speisen in ein und demselben Gargerät erhöht.

Des weiteren kann erfindungsgemäß berücksichtigt werden, dass eine Vielzahl von Garprogrammen jeweils mehrere Programmschritte aufweisen, so dass mit jedem Programmschrittwechsel sich das (Misch-) Klima (die charakteristische Größe) im Garraum ändert und somit eine Anpassung der anzuzeigenden Gargutliste erfolgen sollte. Es kann aber auch vorteilhaft sein, nur in ausgewählten Programmschritten, beispielsweise einem ersten oder letzten Programmschritt, eine Gargutlistenanpassung vorzunehmen.

Bei einem erfindungsgemäßen Gargerät kann es sich beispielsweise im Wesentlichen um ein Gargerät handeln, das eine speziell zum Durchführen eines erfindungsgemäßen Verfahrens angepasste Regeleinrichtung aufweist, die mit einer Anzeigeeinrichtung in Form eines Touchscreens, einer Bedieneinrichtung, die das Touchscreen umfasst, einer Heizeinrichtung mit einem Wärmetauscher oder Heizwendeln, einer Feuchtigkeitszufuhreinrichtung in Form eines Dampfgenerators, einer Feuchtigkeitsabfuhreinrichtung, umfassend einen Kondensator und eine Frischluftzufuhr, und zumindest einer Sensiereinrichtung verbunden ist. Die Sensiereinrichtung umfasst dabei nicht nur zumindest einen ersten Sensor zur Erfassung zumindest einer charakteristischen Größe des Klimas im Garraum, wie der Garraumtemperatur und der relativen Feuchte im Garraum, sondern auch zumindest einen in ein Gargut einführbaren zweiten Sensor, wie in Form eines Kerntemperaturfühlers mit einer Vielzahl von Temperaturmesspunkten längs eines Schaftes. Zudem ist das Gargerät mit einer Vielzahl von Behandlungsebenen und somit insbesondere für eine rollierende Beschickung ausgelegt.

In solch einem Gargerät kann bspw. ein Garprozess für Braten mit Krusten durchgeführt werden. Solch ein Garprozess wiederum umfasst ein erstes Garprogramm mit herkömmlicherweise drei Programm bzw. Garschritten, nämlich einen Anfangsdämpfschritt, einen sich daran anschließenden Kombinationsschritt und einen End-Bräunungs und Krustierschritt. Im Dämpfschritt wird das Gargut mit Dampf bei ca. 100 [deg.] C (erste charakteristische Größe), je nach Höhenlage, beaufschlagt. Im Kombinationsschritt wird das Gargut mit Heißluft und Dampf beauschlagt, wobei das Klima im Garraum durch ca. 120 [deg.] C (erste charakteristische Größe) und eine relative Feuchte von 50 % (zweite charakteristische Größe) bestimmt wird. Im Bräunungs und Krustierschritt findet eine Heißluftbeaufschlagung bei ca. 250 [deg.] C (erste charakteristische Größe) und einer relativen Feuchte von ca. 20 % (zweite charakteristische Größe) statt. Die Dauer dieser drei Schritte hängt im Wesentlichen von dem Kaliber der Braten (erster Parameter) ab, der zu Beginn des Garprozesses erfasst wird, und zwar aus dem Anstieg der Garraumtemperatur über die Zeit mittels eines ersten Sensors.

Ist das Kaliber der Braten (erster Parameter) bspw. derart, dass sich eine Dämpfschrittdauer von 15 Minuten berechnet, so können auf dem Touchscreen des Gargeräts nach der Kaliber und Zeitbestimmung bspw. Symbole für Brokkoli und Blumenkohl angezeigt werden, da Brokkoli mit einer Garzeit von ca. 8 Minuten und Blumenkohl mit einer Garzeit von ca. 10 Minuten in einer Dampfatmosphäre gegart werden können, also in dem Dämpfschritt parallel zum Braten gegart werden können. Andere Gargüter, die zwar in einer Dampfatmosphäre zubereitet werden, aber eine Garzeit von mehr als 15 Minuten benötigen, wie bspw. Pellkartoffeln, die zumindest 25 Minuten benötigen, scheinen auf dem Touchscreen jedoch nicht auf. Sind bspw. bereits 6 Minuten des Dämpfschrittes der Braten abgelaufen und beträgt die verbleibende Dampfdauer somit nun noch 9 Minuten, so verschwindet das Symbol für Blumenkohl auf dem Touchscreen, während das Symbol für Brokkoli auf dem Touchscreen verbleibt, also noch stets Brokkoli zeitgleich mit dem Braten gegart werden kann. Wird nun Brokkoli in den Garraum eingebracht und die entsprechende Beladung über den Touchscreen bestätigt, so erscheint nach 8 Minuten der Hinweis, dass der Brokkoli fertig gegart und aus dem Garraum zu entfernen ist, während die Braten weiterhin im Garraum verbleiben.

Nach Ablauf des Dämpfschritts und Umschalten in den Kombinationsschritt scheinen auf dem Touchscreen keine Dämpfprodukte mehr auf, die zeitgleich mit den Braten im Garraum gegart werden können, dafür aber Gargüter, wie andere Braten, Finishingprodukte etc., die durch Beaufschlagung mit Dampf und Heißluft zu garen sind. Die Anzeige dieser Gargüter auf dem Touchscreen hängt selbstverständlich wieder von der jeweils benötigten Gardauer (bestimmt durch ersten Parameter) ab.

Nach Umschalten von dem Kombinationsschritt in den Bräunungs und Krustierschritt, bspw. nach weiteren 30 Minuten, kann man von dem Touchscreen des Gargeräts ablesen, dass nun parallel zu den Braten Steaks gegart werden können, die bspw. eine Garzeit von maximal 15 Minuten aufweisen, was der Restgarzeit der Braten entspricht.

Somit ist festzuhalten, dass parallel zum Garen von Krustenbraten unterschiedliche Gargüter zusammen mit den Krustenbraten gegart werden können, und zwar in Abhängigkeit von dem Klima im Garraum (charakteristische Größe), das sich von Garprogrammschritt zu Garprogrammschritt ändert. Die Anzeige auf dem Touchscreen, der man die parallel garbaren Gargüter entnehmen kann, ändert sich dabei nicht nur in Abhängigkeit von dem Klima (charakteristische Größe), sondern auch von der noch verbleibenden Gardauer (bestimmt durch ersten Parameter) in dem jeweiligen Garschritt. Durch diese Anzeige wird einer Bedienperson auf einfache Weise eine optimale Gargeräteausnutzung vorgeschlagen, was zu einer Reduzierung von Produktionszeiten, einem Ressourcenverbrauch und somit Kosten führt.

Die Gargutauswahlanzeige verändert sich beim Entladen von fertig gegartem Gargut aus einem Garraum analog wie beim Beladen des Garraums mit zu garendem Gargut.

Bei einer weiteren Gargutauswahlalternative könnte eine Bedienperson eines erfindungsgemäßen Gargeräts sich für einen Schmorbraten entscheiden, der in zwei Garschritten gegart wird. Während des ersten Garschrittes kann eine Gargutauswahlanzeige neben Schmorbraten beispielsweise noch Semmeln anzeigen, während sich die entsprechende Anzeige bei einem Wechsel in den zweiten Garschritt zum Garen von Schmorbraten ändert, und zwar derart, dass zur Auswahl nur noch das Garen von Softbraten oder Garziehen von Bratstücken, die Fertigstellung von Kartoffelprodukten in Schalen und das Finishing von Gargütern in Behältern oder Tellern möglich ist. Dabei sollten jedoch vor dem Wechsel in den zweiten Garschritt die Semmeln fertiggegart sein, da die Semmeln nicht parallel mit dem zweiten Garschritt für Schmorbraten optimal gegart werden können.

Anstelle der zuvor beschriebenen Gargutauswahlanzeigen eröffnet das erfindungsgemäße Verfahren auch eine spezielle Garprogrammauswahlanzeige. Diese beiden Anzeigen unterscheiden sich grundsätzlich lediglich dadurch, dass die für die Anzeige zu bestimmende charakteristische Größe, also bspw. das zu bestimmende Klima im Garraum, im Falle der Garprogrammauswahlanzeige von einem zweiten Parameter abhängt, der eben für ein Garprogramm charakteristisch ist, wie bspw. die Einstellung einer Heizeinrichtung des Gargeräts.

Ferner ist anzumerken, dass eine charakteristische Größe im Sinne der vorliegenden Anmeldung nicht nur von zumindest einem ersten oder zweiten Parameter abhängt, sondern auch von einer Vielzahl weiterer Gegebenheiten, wie insbesondere der Bemaßung des Garraums des jeweiligen Gargeräts oder dergleichen. So ist es bspw. offensichtlich, dass die relative Feuchte in einem Garraum nicht nur von einer in den Garraum eingebrachten Dampfmenge abhängt, sondern gleichzeitig auch von der Bemaßung des Garraums. Ferner ist auch der Aufstellungsort des Gargeräts, nämlich die Höhe relativ zum Meeresniveau, insbesondere bei der Bestimmung der relativen Feuchte als charakteristische Größe von Bedeutung. Jede Öffnung eines Garraums zum Be- oder Entladen von Gargut beeinflusst ebenfalls das Klima im Garraum und somit die charakteristische Größe.

## Patentansprüche

1. Verfahren zum Anzeigen einer Gargut- oder Garprogrammauswahl während zumindest eines Teils eines in einem Garraum eines Gargeräts ablaufenden Garprozesses, so dass einer Bedienperson des Gargeräts ein Vorschlag für auswählbare Gargüter oder Garprogramme angezeigt wird, wobei der Garprozess durch eine Vielzahl von zumindest zeitweise parallel im Garraum ablaufenden Garprogrammen bestimmt wird, **dadurch gekennzeichnet, dass**
der Vorschlag von im Garraum bereits angeordneten Gargütern oder im Garraum ablaufenden Garprogrammen und der Atmosphäre im Garraum abhängt, indem zumindest eine für die Atmosphäre im Garraum während des Garprozesses charakteristische Größe bestimmt wird unter Berücksichtigung jeder Änderung zumindest eines ersten, für die Beladung des Garraums mit Gargut während des Garprozesses charakteristischen Parameters im Falle einer Gargutauswahlanzeige oder jeder Änderung zumindest eines zweiten, für zumindest zeitweise während des Garprozesses im Garraum parallel laufende Garprogramme im Falle einer Garprogrammauswahlanzeige charakteristischen Parameters,
wobei besagte Größe über das Klima im Garraum und/oder
über Mikrowellen im Garraum bestimmt wird,
und
die Anzeige der Gargut- bzw. Garprogrammauswahl an jede Änderung besagter Größe angepasst wird.

2. Verfahren nach Anspruch 1, **dadurch gekennzeichnet, dass**
besagte Größe während des Garprozesses zu einer Vielzahl von Zeitpunkten erfasst wird, insbesondere zur Ermittlung des zeitlichen Verlaufs besagter Größe.

3. Verfahren nach Anspruch 1 oder 2, **dadurch gekennzeichnet, dass**
besagte Größe über das Klima im Garraum, das von der Temperatur, der Feuchte, der Strömungsgeschwindigkeit und/oder der Zirkulation der Garraumatmosphäre abhängt, bestimmt wird und/oder
besagte Größe über die Mikrowellen im Garraum, die von der Frequenz, der Taktung und/oder Leistung einer Mikrowellenbestrahlung abhängen, bestimmt wird und/oder besagte Größe zudem von der Bemaßung des Garraums, der Geometrie des Garraums, der Anzahl an Behandlungsebenen im Garraum, dem Aufstellungsort des Gargeräts, dem Öffnungsgrad einer Tür oder eines Deckels des Garraums, der Öffnungsfrequenz der Tür oder des Deckels und/oder der Öffnungsdauer der Tür oder des Deckels bestimmt wird.

4. Verfahren nach Anspruch 1 oder 2, **dadurch gekennzeichnet, dass** der erste Parameter die Menge an Gargut im Garraum, das Kaliber des Garguts im Garraum, die Art des Garguts im Garraum, der Platzierung des Garguts im Garraum und/oder den Ausgangszustand des Garguts im Garraum umfasst und/oder durch eine Gardauer bestimmt wird, und/oder
der erste Parameter über zumindest eine Benutzereingabe und/oder zumindest eine erste Sensiereinrichtung, insbesondere zur Erfassung zumindest einer Temperatur im Gargut über die Zeit, vorzugsweise den zeitlichen Verlauf einer Vielzahl von Temperaturen im Gargut, bestimmt wird.

5. Verfahren nach einem der vorangehenden Ansprüche, **dadurch gekennzeichnet, dass**
zum Anzeigen der Gargutauswahl eine Übersicht über auswählbare Gargüter oder eine Liste an auswählbaren Gargütern, vorzugsweise samt Vorschlag für ein Zubehör und/oder einen Bereich im Garraum zum Platzieren des Garguts, dargeboten wird, insbesondere in Form von alphanumerischen Zeichen, Symbolen, Bildern, Fotos und/oder Piktogrammen.

6. Verfahren nach Anspruch 5. **dadurch gekennzeichnet, dass**
die Übersicht oder Liste Angaben zur Art, zum Kaliber, zur Menge und/oder zum Ausgangszustand des Garguts umfasst.

7. Verfahren nach Ansprüche 1 oder 2, **dadurch gekennzeichnet, dass**
der zweite Parameter eine Einstellung einer Heizeinrichtung des Gargeräts, einer Feuchtigkeitszufuhreinrichtung des Gargeräts, einer Feuchtigkeitsabfuhreinrichtung des Gargeräts, einer Garraumzirkulationseinrichtung des Gargeräts, einer Fluidzufuhreinrichtung des Gargeräts, einer Fluidabfuhreinrichtung des Gargeräts, einer Absperrvorrichtung des Gargeräts, einer Speichereinrichtung des Gargeräts und/oder einer Kühleinrichtung des Gargeräts, ein Zubehör im Garraum des Gargeräts und/oder eine Zeit charakterisiert, und/oder der zweite Parameter über zumindest eine Benutzereingabe und/oder zumindest eine zweite Scnsiercinrichtung, die vorzugsweise die erste Sensiereinrichtung umfasst, bestimmt wird.

8. Verfahren nach einem der Ansprüche 1, 2 oder 7, **dadurch gekennzeichnet, dass**
zum Anzeigen der Garprogrammauswahl eine Übersicht über auswählbare Garprogramme oder eine Liste an auswählbaren Garprogrammen dargeboten wird, die vorzugsweise Angaben zum Garegrad, zum Energieverbrauch und/oder zur Garzeit umfasst.

9. Verfahren nach einem der vorangehenden Ansprüche, **dadurch gekennzeichnet, dass**
die Anzeige der Gargut- bzw. Garprogrammauswahl von zumindest einer Toleranz bei der Qualität des Garergebnisses, dem Energieverbrauch, der Zeit und/oder besagter Größe des Klimas abhängt, wobei vorzugsweise die Toleranz ausgewählt, eingegeben und/oder verändert werden kann.

10. Verfahren nach einem der vorangehenden Ansprüche, **dadurch gekennzeichnet, dass**
zumindest eines der während des Garprozesses zumindest zeitweise parallel im Garraum ablaufenden Garprogramme eine Vielzahl von Programmschritten umfasst, und bei zumindest einem Programmschrittwechsel, vorzugsweise bei jedem Programmschrittwechsel, die Anzeige der Gargut- bzw. Garprogrammauswahl angepasst wird.

11. Gargerät mit einem Garraum,
einer Heizeinrichtung, insbesondere umfassend eine elektrische Heizung, eine gasbetriebene Heizung, eine Mikrowellenquelle und/oder einen Wärmetauscher, einer Anzeigeeinrichtung,
einer Bedieneinrichtung,
einer Sensiereinrichtung und
einer Steuer- oder Regeleinrichtung, die zum Durchführen eines Verfahrens nach einem der vorangehenden Ansprüche ausgelegt ist.

12. Gargerät nach Anspruch 11, **gekennzeichnet durch**
eine Tür oder einen Deckel zum Verschließen des Garraums,
eine Feuchtigkeitszufuhreinrichtung, insbesondere umfassend einen Dampferzeuger und/oder Wasserzerstäuber,
eine Feuchtigkeitsabfuhreinrichtung, insbesondere umfassend ein erstes Gebläse, eine erste Pumpe, einen Kondensator und/oder eine erste Absperreinrichtung, eine Garraumzirkulationseinrichtung, insbesondere umfassend ein zweites Gebläse und/oder eine zweite Pumpe,
eine Fluidzufuhreinrichtung, insbesondere umfassend zumindest eine zweite Absperrvorrichtung,
eine Fluidabfuhreinrichtung, insbesondere umfassend zumindest eine dritte Absperrvorrichtung,
eine Speichereinrichtung, insbesondere umfassend einen Datenspeicher, einen Wärmespeicher und/oder einen Energiespeicher,
eine Kühleinrichtung und/oder
eine Reinigungseinrichtung.

13. Gargerät nach Anspruch 11 oder 12, **dadurch gekennzeichnet, dass**
die Anzeigeeinrichtung und die Bedieneinrichtung zumindest teilweise in Einem ausgeformt sind, vorzugsweise in Form eines Touchscreens, und/oder auf der Anzeigeeinrichtung die Gargut- oder Garprogrammauswahl anzeigbar ist, und/oder über die Bedieneinrichtung eine Auswahl eines Garguts oder eines Garprogramms durchführbar und/oder änderbar ist.

14. Gargerät nach einem der Ansprüche 11 bis 13, **dadurch gekennzeichnet, dass**
die Sensiereinrichtung zumindest einen ersten Sensor zur Erfassung besagter Größe des Klimas und/oder zunächst einen zweiten Sensor zur Erfassung des ersten und/oder zweiten Parameters, vorzugsweise in Form zumindest eines in ein Gargut einführbaren Temperatursensors, insbesondere mit einer Vielzahl von Temperaturmesspunkten, umfasst.

## Claims

1. A method for displaying a selection of products to be cooked or cooking programs during at least a part of a cooking process taking place in a cooking chamber of a cooking appliance, so that a suggestion for products to be cooked or cooking programs which can be selected is displayed to an operator of the cooking appliance, said cooking process being determined by a plurality of cooking programs taking place in parallel, at least temporarily, in the cooking chamber,
**characterized in that**
the suggestion depends on products to be cooked which have already been arranged in the cooking chamber or on cooking programs taking place in the cooking chamber and on the atmosphere in the cooking chamber, **in that** at least one parameter which is characteristic of the atmosphere in the cooking chamber during the cooking process is determined taking into account any change of at least one first parameter which is characteristic of the loading of the cooking chamber with products to be cooked during the cooking process in case a selection of products to be cooked is displayed or any change of at least one second parameter which is characteristic of cooking programs taking place in parallel, at least temporarily, during the cooking process in the cooking chamber in case a selection of cooking programs is displayed,
wherein said parameter is determined based on the climate in the cooking chamber and/or based on microwaves in the cooking chamber,
and
the selection of products to be cooked or cooking programs which is displayed is adapted to any change of said parameter.

2. The method according to Claim 1, **characterized in that**
said parameter is recorded at a plurality of times during the cooking process, in particular for determining the variation over time of said parameter.

3. The method according to Claim 1 or 2, **characterized in that**
said parameter is determined based on the climate in the cooking chamber, which depends on the temperature, humidity, flow velocity and/or circulation of the cooking chamber atmosphere, and/or
said parameter is determined based on the microwaves in the cooking chamber, which depend on the frequency, timing and/or intensity of a microwave irradiation, and/or in addition, said parameter is determined by the dimensions of the cooking chamber, the geometry of the cooking chamber, the number of treatment levels in the cooking chamber, the place where the cooking appliance is installed, the degree of opening of a door or a cover of the cooking chamber, the frequency of opening of the door or cover and/or the duration of opening of the door or cover.

4. The method according to Claim 1 or 2, **characterized in that**
the first parameter comprises the amount of products to be cooked that are in the cooking chamber, the caliber of the products to be cooked that are in the cooking chamber, the type of products to be cooked that are in the cooking chamber, the way the products to be cooked are placed in the cooking chamber and/or the initial state of the products to be cooked that are in the cooking chamber,
and/or is determined by a cooking time, and/or
the first parameter is determined based on at least one user input and/or by means of at least one first sensing device, in particular for recording at least one temperature over time in the products to be cooked, preferably the variation over time of a plurality of temperatures in the products to be cooked.

5. The method according to any one of the preceding claims, **characterized in that**
to display the selection of products to be cooked, an overview of products to be cooked that can be selected or a list of products to be cooked that can be selected is offered, preferably including a suggestion for an accessory to be used and/or a region in the cooking chamber for placing the products to be cooked, in particular in the form of alphanumeric characters, symbols, pictures, photos and/or pictograms.

6. The method according to Claim 5, **characterized in that**
the overview or list comprises information relating to the type, caliber, amount and/or initial state of the products to be cooked.

7. The method according to Claim 1 or 2, **characterized in that** the second parameter characterizes a setting of a heating device of the cooking appliance, a device for introducing moisture into the cooking appliance, a device for removing moisture from the cooking appliance, a cooking chamber circulation device of the cooking appliance, a device for introducing fluid into the cooking appliance, a device for removing fluid from the cooking appliance, a shut-off device of the cooking appliance, a storage device of the cooking appliance and/or a cooling device of the cooking appliance, an accessory in the cooking chamber of the cooking appliance and/or a time, and/or the second parameter is determined based on at least one user input and/or by means of at least one second sensing device which preferably comprises the first sensing device.

8. The method according to any one of claims 1, 2 or 7, **characterized in that** to display the selection of cooking programs, an overview of cooking programs that can be selected or a list of cooking programs that can be selected is offered, which preferably comprises information relating to the degree of cooking, to power consumption and/or to the cooking time.

9. The method according to any one of the preceding claims, **characterized in that** the selection of products to be cooked or cooking programs which is displayed depends on at least one tolerance relating to the quality of the cooking result, power consumption, the time and/or said climate parameter, wherein preferably the tolerance can be selected, entered and/or changed.

10. The method according to any one of the preceding claims, **characterized in that** at least one of the cooking programs taking place in parallel, at least temporarily, in the cooking chamber during the cooking process comprises a plurality of program steps, and the selection of products to be cooked or cooking programs which is displayed is adapted at least once when a program step changes, preferably each time a program step changes.

11. A cooking appliance having a cooking chamber,
a heating device, in particular comprising an electric heating unit, a gas-fired heating unit, a microwave source and/or a heat exchanger,
a display device,
an operating device,
a sensing device, and
a control or regulation device adapted to carry out a method according to any one of the preceding claims.

12. The cooking appliance according to Claim 11, **characterized by** a door or a cover for closing the cooking chamber,
a device for introducing moisture, in particular comprising a steam generator and/or a water atomizer,
a device for removing moisture, in particular comprising a first fan, a first pump, a condenser and/or a first shut-off device, a cooking chamber circulation device, in particular comprising a second fan and/or
a second pump,
a device for introducing fluid, in particular comprising at least one second shut-off device,
a device for removing fluid, in particular comprising at least one third shut-off device, a storage device, in particular comprising a data memory, a heat storage unit and/or an energy storage unit,
a cooling device, and/or
a cleaning device.

13. The cooking appliance according to Claim 11 or 12, **characterized in that** the display device and the operating device are formed in a single piece, at least in part, preferably in the form of a touch screen, and/or the selection of products to be cooked or cooking programs can be displayed on the display device, and/or a selection of a product to be cooked or a cooking program can be made and/or changed by means of the operating device.

14. The cooking appliance according to any one of Claims 11 to 13, **characterized in that** the sensing device comprises at least one first sensor for recording said climate parameter and/or initially a second sensor for recording the first and/or second parameter, preferably in the form of at least one temperature sensor that can be introduced into a product to be cooked, in particular having a plurality of temperature measuring points.

## Revendications

1. Procédé permettant d'afficher une sélection de produit à cuire ou de programme de cuisson pendant au moins une partie d'un processus de cuisson se produisant dans une chambre de cuisson d'un appareil de cuisson, de sorte qu'un utilisateur de l'appareil de cuisson va afficher une proposition de produit à cuire à cuire ou de programme de cuisson sélectionnable, dans lequel le processus de cuisson va être déterminé parmi une multitude de programmes de cuisson se produisant au moins temporairement simultanément dans la chambre de cuisson, **caractérisé en ce que** la proposition dépend des produits de cuisson déjà disposés à l'intérieur de la chambre de cuisson ou des programmes de cuisson se produisant dans la chambre de cuisson, et de l'atmosphère à l'intérieur de la chambre de cuisson, dans laquelle au moins une grandeur caractéristique de l'atmosphère régnant dans la chambre de cuisson pendant le processus de cuisson est déterminée compte tenu de chaque modification d'au moins un premier paramètre caractéristique du chargement de la chambre de cuisson en produits à cuire pendant le processus de cuisson dans le cas d'un affichage de sélection du produit à cuire, ou de chaque modification d'au moins un second paramètre caractéristique de programmes de cuisson se déroulant au moins temporairement simultanément pendant le processus de cuisson dans la chambre de cuisson, dans le cas d'un affichage de sélection de programme de cuisson,
dans lequel ladite grandeur va être déterminée par l'intermédiaire du climat à l'intérieur de la chambre de cuisson et/ou des micro-ondes à l'intérieur de la chambre de cuisson,
et
l'affichage de la sélection du produit à cuire ou du programme de cuisson va être adapté à chaque modification de ladite grandeur.

2. Procédé selon la revendication 1, **caractérisé en ce que** ladite grandeur va être détectée pendant le processus de cuisson à une pluralité d'instants, en particulier pour l'évaluation de ladite grandeur au cours du temps.

3. Procédé selon la revendication 1 ou 2, **caractérisé en ce que** ladite grandeur sur le climat dans la chambre de cuisson va être déterminée, en fonction de la température, de l'humidité, de la vitesse de flux et/ou de la circulation de l'atmosphère de la chambre de cuisson, et/ou
ladite grandeur sur les micro-ondes à l'intérieur de la chambre de cuisson va être déterminée, en fonction de la fréquence, de la cadence et/ou de la puissance d'un rayonnement de micro-ondes, et/ ou
ladite grandeur va être déterminée aussi selon les dimensions de la chambre de cuisson, la géométrie de la chambre de cuisson, le nombre de plans de traitement dans la chambre de cuisson, l'emplacement de l'appareil de cuisson, le degré d'ouverture d'une porte ou d'un couvercle de la chambre de cuisson, la fréquence d'ouverture de la porte ou du couvercle et/ou la durée d'ouverture de la porte ou du couvercle.

4. Procédé selon la revendication 1 ou 2, **caractérisé en ce que** le premier paramètre comprend la quantité de produit à cuire dans la chambre de cuisson, le calibre du produit à cuire dans la chambre de cuisson, le type du produit à cuire dans la chambre de cuisson, le positionnement du produit à cuire dans la chambre de cuisson et/ou l'état initial du produit à cuire dans la chambre de cuisson
et/ou est déterminé par un temps de cuisson, et/ou
le premier paramètre va être déterminée par l'intermédiaire d'au moins une entrée d'utilisateur et/ou d'au moins un premier dispositif de détection, en particulier pour détecter au moins une température du produit à cuire au cours du temps, de préférence une pluralité de températures dans le produit de cuisson au cours du temps.

5. Procédé selon l'une quelconque des revendications précédentes, **caractérisé en ce que** pour afficher la sélection de produit à cuire, un aperçu des produits à cuire sélectionnables ou une liste de produits à cuire sélectionnables va être présenté(e), de préférence avec un proposition pour un accessoire et/ou une zone dans la chambre de cuisson où placer le produit à cuire, notamment sous la forme de caractères alphanumériques, de symboles, d'images, de photos et/ou de pictogrammes.

6. Procédé selon la revendication 5, **caractérisé en ce que**
l'aperçu ou la liste comprend des informations sur la nature, le calibre, la quantité et/ou l'état initial du produit à cuire.

7. Procédé selon la revendication 1 ou 2, **caractérisé en ce que** le second paramètre est **caractérisé par** le réglage d'un dispositif de chauffage de l'appareil de cuisson, d'un dispositif d'alimentation en humidité de l'appareil de cuisson, d'un dispositif d'évacuation d'humidité de l'appareil de cuisson, d'un dispositif de circulation de chambre de cuisson de l'appareil de cuisson, d'un dispositif d'alimentation en fluide de l'appareil de cuisson, d'un dispositif d'évacuation de fluide de l'appareil de cuisson, d'un dispositif d'arrêt de l'appareil de cuisson, d'un dispositif de stockage de l'appareil de cuisson et/ou d'un dispositif de refroidissement de l'appareil de cuisson, d'un accessoire dans la chambre de cuisson de l'appareil de cuisson et/ou une durée, et/ou le deuxième paramètre va être déterminé par l'intermédiaire d'au moins une entrée d'utilisateur et/ou d'au moins un second dispositif de détection, qui comprend de préférence le premier dispositif de détection.

8. Procédé selon l'une quelconque des revendications 1, 2 ou 7, **caractérisé en ce que** pour l'affichage de la sélection de programme de cuisson, un aperçu des programmes de cuisson sélectionnables ou une liste de programmes de cuisson sélectionnables est présenté(e), qui comprend de préférence des informations sur le degré de cuisson, la consommation d'énergie et/ou le temps de cuisson.

9. Procédé selon l'une quelconque des revendications précédentes, **caractérisé en ce que** l'affichage de la sélection du produit à cuire ou du programme de cuisson dépend d'au moins une tolérance sur la qualité du résultat de la cuisson, la consommation d'énergie, la durée et/ou ladite grandeur de climat, de sorte que la tolérance peut de préférence être choisie, saisie et/ou changée.

10. Procédé selon l'une quelconque des revendications précédentes, **caractérisé en ce qu'**au moins des programmes de cuisson se produisant au moins temporairement simultanément à l'intérieur de la chambre de cuisson pendant le processus de cuisson comprenant une pluralité d'étapes de programme, et l'affichage de la sélection de produit à cuire ou de programme de cuisson est ajusté à au moins un changement d'étape de programme, de préférence à chaque changement d'étape.

11. Appareil de cuisson ayant une chambre de cuisson,
un dispositif de chauffage, comprenant en particulier un dispositif de chauffage électrique, un dispositif de chauffage au gaz, une source de micro-ondes et/ou un échangeur thermique,
un dispositif d'affichage,
un dispositif d'actionnement,
un dispositif de détection, et
un dispositif de commande ou de régulation pour mettre en oeuvre un procédé selon l'une quelconque des revendications précédentes.

12. Appareil de cuisson selon la revendication 11, **caractérisé par**
une porte ou un couvercle pour fermer la chambre de cuisson,
un dispositif d'alimentation en humidité, comprenant en particulier un générateur de vapeur et/ou un vaporiseur d'eau,
un dispositif d'évacuation d'humidité, comprenant en particulier un premier ventilateur, une première pompe, un condenseur et/ou un premier dispositif d'arrêt,
un dispositif de circulation de chambre de cuisson, comprenant en particulier un second ventilateur et / ou une deuxième pompe,
un dispositif d'alimentation en fluide, comprenant en particulier au moins un deuxième dispositif d'arrêt,
un dispositif d'évacuation de fluide, comprenant en particulier au moins un troisième dispositif d'arrêt,
un dispositif de stockage, comprenant en particulier une mémoire de données, un accumulateur de chaleur et/ou un accumulateur d'énergie,
un dispositif de refroidissement et/ou
un dispositif de nettoyage.

13. Appareil de cuisson selon la revendication 11 ou 12, **caractérisé en ce que** le dispositif d'affichage et le dispositif d'actionnement sont au moins partiellement formés d'un seul tenant, de préférence sous la forme d'un écran tactile, et/ou la sélection de produit à cuire ou de programme de cuisson peut être affichée sur le dispositif d'affichage, et/ou une sélection d'un produit à cuire ou d'un programme de cuisson peut être effectuée et/ou modifiée par l'intermédiaire du dispositif d'actionnement.

14. Appareil de cuisson selon l'une quelconque des revendications 11 à 13, **caractérisé en ce que** le dispositif de détection comprend au moins un premier capteur destiné à détecter ladite grandeur de climat et/ou tout d'abord un second capteur pour détecter le premier et/ou deuxième paramètre, de préférence sous la forme d'au moins un capteur de température pouvant être inséré dans un produit à cuire, en particulier avec une pluralité de points de mesure de température.
